# EUROPÄISCHE PATENTSCHRIFT

(11) **EP 0 540 957 B1**
(45) Veröffentlichungstag und Bekanntmachung des Hinweises auf die Patenterteilung: **22.01.1997**
(21) Anmeldenummer: 92118166.5
(22) Anmeldetag: 23.10.1992
(51) Int. Cl.: B65D 81/24, B65D 77/06, B65D 77/02, B65D 81/20, B65D 81/26

(54) **Verpackung für verderbliche Verpackungsgüter**
Packaging for perishable goods
Emballage pour marchandises périssables

(30) Priorität: 26.10.1991 DE 9113333 U
(43) Veröffentlichungstag der Anmeldung: 12.05.1993
(73) Patentinhaber: Kracht, Achim, 31707 Bad Eilsen (DE)
(72) Erfinder: Kracht, Achim, 31707 Bad Eilsen (DE)
(74) Vertreter: Busse & Busse Patentanwälte

(56) Entgegenhaltungen:
- WO-A-86/07036
- WO-A-92/04256
- DE-U- 9 100 475
- FR-A- 2 005 440
- FR-A- 2 077 035
- FR-A- 2 614 877
- US-A- 4 119 263

## Beschreibung

Die Erfindung bezieht sich auf eine Verpackung für den Transport und die Lagerung von verderblichen Verpackungsgütern gemäß dem Oberbegriff des Anspruchs 1.

Bei bekannten Verpackungen dieser Art, die für den Transport von Frischfleischstücken bestimmt sind, besteht der Außenbehälter aus einem Faltkarton, in den der aus Kunststoffolie bestehende, mit dem Transportgut befüllte und nach Schutzgasbegasung gasdicht verschlossene Innenbehälter eingesetzt wird (Prospekt "DAS CORR-VAC SYSTEM").

Der Erfindung liegt die Aufgabe zugrunde, eine mehrwegefähige Verpackung für besonders empfindliche Verpackungsgüter wie insbesondere Frischfleischstücke zu schaffen, die bei niedrigen Kosten eine verlängerte Haltbarkeit und Erhaltung frischen Aussehens des Verpackungsgutes gewährleistet und so die Möglichkeit der Lieferung industriell verkaufsfertig vorportionierten Frischfleischs od.dgl. Nahrungsmittel bietet.

Die Erfindung löst diese Aufgabe durch eine Verpackung mit den Merkmalen des Anspruchs 1. Hinsichtlich wesentlicher weiterer Ausgestaltungen wird auf die Ansprüche 2 bis 14 verwiesen.

Die erfindungsgemäße Verpackung ermöglicht den Transport und die Lagerung von verderblichen Verpackungsgütern wie industriell verkaufsfertig vorportionierten Frischfleischstücken unter Gewährleistung einer wesentlich verbesserten Belüftung des Verpackungsgutes bei gleichzeitiger Trennung von Absonderungen, z.B. von Saft, die in einem gesonderten Auffangbereich unterhalb des Einsatzkörpers gesammelt werden. Die verbesserte Gasumwälzung innerhalb des Innenbehälters, wie sie durch den Einsatzkörper ermöglicht wird, verlängert die Zeitspanne einwandfreier Frische und unveränderten Aussehens erheblich, was insbesondere für Transport und Lagervorgänge von Bedeutung ist, bei denen das Transportgut bereits in verkaufsfertig portionierter Form geliefert und ohne weitere Bearbeitung in der Handelsstufe den Abnehmern angeboten und verkauft werden soll.

Zahlreiche weitere Vorteile und Einzelheiten ergeben sich aus der nachfolgenden Beschreibung und der Zeichnung, in der mehrere Ausführungsbeispiele des Gegenstands der Erfindung näher veranschaulicht sind. In der Zeichnung zeigen:
- Fig. 1: eine schematische Darstellung einer ersten Ausführung einer erfindungsgemäßen Verpackung von Frischfleischstücken,
- Fig. 2: eine Ansicht ähnlich Fig. 1 einer abgewandelten zweiten Ausführungsform,
- Fig. 3: eine Draufsicht auf ein Ausführungsbeispiel eines Einsatzkörpers nach der Erfindung,
- Fig. 4: einen Schnitt nach der Linie IV-IV in Fig. 3,
- Fig. 5: einen Schnitt nach der Linie V-V in Fig. 3,
- Fig. 6: eine Draufsicht auf eine abgewandelte Ausführung eines Einsatzkörpers nach der Erfindung,
- und Fig. 7: eine vergrößerte Stirnansicht zu Fig. 6.

Die dargestellten Verpackungen bestehen im einzelnen aus einem festen, mittels eines Deckels 2 verschließbaren Außenbehälter 1, der vorzugsweise stapelbar ist und vorzugsweise aus Kunststoff besteht, sowie aus einem Innenbehälter 3 aus flexibler, vorzugsweise vernetzter Kunststoffolie, insbesondere VPE, die in hohem Maße gasdicht ist und das Transportgut, vorzugsweise Frischfleischstücke, aufnimmt. Der Innenbehälter 3 ist in seinen Abmessungen auf die des Transportraumes im Außenbehälter 1 abgestimmt und während des Transportes entlang einer Schweißnaht 5 verschlossen. Zur Verbesserung der Frischhaltung des Transportgutes befindet sich während des Transportes ein Schutzgas im Innenraum des Innenbehälters 3 unter leichtem Überdruck.

Die Verpackung umfaßt ferner einen in den Innenbehälter 3 einlegbaren, starren, flachen Einsatzkörper 6, der unter Zwischenlage von Innenbehälterfolie auf den Außenbehälterboden auflegbar ist und diesem im Umriß zumindest im wesentlichen entspricht. Der Einsatzkörper 6 bietet eine im Abstand zur Bodenfläche des Außenbehälters 1 gelegene, durch Belüftungsöffnungen bzw. -kanäle 7 unterbrochene Auflagefläche für das Transportgut dar und begrenzt einen Zwischenraum 9 zwischen seiner Unterseite und dem Bodenbereich des Innenbehälters 3, der über Durchgangsöffnungen 8 im Einsatzkörper 6 mit dessen Oberseite in Verbindung steht.

Der Einsatzkörper 6 kann eine gitter- oder rostartige Gestalt aufweisen, wie dies schematisch in Fig. 6 angedeutet ist, wobei die Gitterelemente runddraht-, stab-, steg-oder perlenschnurförmig ausgebildet sein können. Der Einsatzkörper 6 kann an gegenüberliegenden Seitenrändern mit Griffausnehmungen, -mulden 10 od.dgl. versehen sein, wie das bei der Ausführung nach Fig. 6 schematisch angedeutet ist, statt dessen aber auch hochstehende Griffteile 11 an gegenüberliegenden Seitenrändern aufweisen, wie dies bei den Einsatzkörpern in Fig. 2 veranschaulicht ist. Diese Griffteile können dabei zugleich als Abstandsglieder für eine parallel beabstandete Stapelung von mehreren Einsatzkörpern 6 übereinander in einem gemeinsamen Außenbehälter 1 und dabei entweder in einem gemeinsamen Innenbehälter 3 oder in getrennten Innenbehältern 3 ausgebildet sein. Zugleich erfüllen hochstehende Griffteile auch noch eine formgebende Funktion auf die Folie des Innenbehälters 3.

Der Einsatzkörper 6 gemäß Fig. 6 ist, wie das der Fig. 7 entnommen werden kann, unterseitig mit Vorsprüngen 12 versehen, über die er sich im Abstand zur Bodenebene auf dem Boden des Außenbehälters 1 abstützen kann. Diese Vorsprünge 12 geben dem Einsatzkörper 6 eine Gesamthöhe vor, bei der die Auflagefläche 13 einen Abstand zur Bodenebene des Außenbehälters 1 von etwa 5 bis 25 mm, vorzugsweise 15 mm, hat. Dies verbessert die Belüftung und schafft zugleich einen hinreichend großen Zwischenraum 9, der dementsprechend ohne weiteres und ohne Beeinträchtigung der Gasumwälzung im Innenbehälter 3 Saftabsonderungen aufnehmen kann, die dadurch einem weiteren Kontakt mit dem Transportgut oberhalb der Auflagefläche entzogen sind.

Eine abgewandelte Ausführung des Einsatzkörpers 6 veranschaulichen die Fig. 3 bis 5. Der Einsatzkörper 6 gemäß Fig. 3 bis 5 ist als ober- und unterseitig durch Vertiefungen bzw. Erhöhungen profilierte Platte 16 ausgebildet, die in den Vertiefungsbereichen mit einer Mehrzahl von Durchbrüchen 8 versehen ist. Die Form der Erhöhungen bzw. Vertiefungen in der Platte 16, die zweckmäßig eine im wesentlichen gleichbleibende Wanddicke aufweist, ist grundsätzlich beliebig gestaltbar vorausgesetzt, daß der Einsatzkörper 6 hinreichende Auflageteilflächen für das Transportgut darbietet und die Belüftungsöffnungen bzw. -kanäle 7 hinreichend groß sind, um ihre Aufgabe erfüllen zu können. Dies ist insbesondere dann der Fall, wenn die Auflageteilflächen, die bei dem Beispiel nach Fig. 3 bis 5 sphärisch ausgebildet sind, in einem Raster angeordnet sind, das zweckmäßig etwa 10 - 40 mm, vorzugsweise etwa 20 mm, beträgt.

Die Kontakt- bzw. die Auflageteilflächen sind entweder sphärisch, generell nach oben hin gewölbt oder aber eben. Auf diese Weise ist sichergestellt, daß das Transportgut unter dem Auflagegewicht keine Verletzungen erfährt, wie das bei scharfkantigen Auflageteilflächen zu befürchten ist, und daß sich die Flächenpressung in einem Bereich bewegt, in dem Beeinträchtigungen des Transportguts ausgeschlossen sind.

Der in Fig. 3 bis 5 veranschaulichte Einsatzkörper kann durch Tiefziehen oder durch Formspritzen gebildet sein und weist Querrippen 19 auf, auf denen die Auflageteilflächen 18 in halbkugeliger Gestaltung ausgeformt sind. Bei dieser Ausbildung verbleiben zwischen den benachbarten Bereichen 18 hinreichend große Belüftungsöffnungen, und zwischen den benachbarten Rippen 19 verbleiben breite und tiefe Belüftungskanäle 7, die insgesamt eine kräftige Gasumwälzung und Bespülung der Oberfläche der Frischfleischstücke 4 gewährleisten.

Grundsätzlich ist es denkbar, einen Innenbehälter vorzusehen, der mit einem dem Einsatzkörper entsprechenden Bodenteil vereinigt, z.B. integral ausgebildet ist. Jedoch ist eine Ausführung mit gesondertem Einsatzkörper kostengünstiger und einfacher im Mehrwege-Betrieb zu handhaben, z.B. zu reinigen.

Wenngleich Frischfleisch ein bevorzugtes Transportgut darstellt, ist doch auch bei anderen empfindlichen Transportgütern wie Frischgeflügel, Frischfisch, Wurst und Käse etc., auch Obst und Gemüse sowie Blumen, eine deutlich verbesserte Haltbarkeit bzw, Frischhaltung gegeben.

## Patentansprüche

1. Verpackung für den Transport und die Lagerung von verderblichen, stückigen, Verpackungsgütern, insbesondere Nahrungsmitteln wie Frischfleischstücke (4) etc., bestehend aus einem festen, deckelseitig verschließbaren Außenbehälter (1) und einem in seinen Abmessungen auf den Transportraum im Außenbehälter (1)abgestimmten, gasdicht verschließbaren Innenbehälter (3) aus flexibler Kunststoffolie für die Aufnahme des Transportgutes, **gekennzeichnet durch** einen starren, flachen Einsatzkörper (6) in Innern des Innenbehälters (3), der unter Zwischenlage von Innenbehälterfolie auf den Außenbehälterboden auflegbar ist und diesem im Umriß zumindest im wesentlichen entspricht, eine im Abstand zur Bodenfläche des Außenbehälters (1) gelegene, durch Belüftungsöffnungen bzw. -kanäle (7) unterbrochene Auflagefläche für das Transportgut bildet und einen Zwischenraum (9) zwischen seiner Unterseite und dem Bodenbereich des Innenbehälters (3) begrenzt, der über Durchgangsöffnungen (8) im Einsatzkörper (6) zur Trennung von Absonderungen der Verpackunggutes mit dessen Oberseite in Verbindung steht.

2. Verpackung nach Anspruch 1, **dadurch gekennzeichnet,** daß der Einsatzkörper (6) eine gitter- oder rostartige Gestalt aufweist.

3. Verpackung nach Anspruch 1 oder 2, **dadurch gekennzeichnet,** daß die Platte der Einsatzkörper (6) als ober- und unterseitig durch Vertiefungen bzw. Erhöhungen profilierte Platte (16) ausgebildet und mit einer Mehrzahl von Durchbrüchen (8), die in den Vertiefungsbereichen angeordnet sind, versehen ist.

4. Verpackung nach Anspruch 3, **dadurch gekennzeichnet,** daß der Einsatzkörper (6) oberseitig in zumindest einer Richtung gerillt, gerippt oder gewellt ist.

5. Verpackung nach Anspruch 3 oder 4, **dadurch gekennzeichnet,** daß die Platte (16) eine im wesentlichen gleichbleibende Wanddicke aufweist.

6. Verpackung nach einem oder mehreren der Ansprüche 1 bis 5, **dadurch gekennzeichnet,** daß der Einsatzkörper (6) diskrete Auflageteilflächen (18) für das Transportgut darbietet, die in einem Raster mit einem Rastermaß von etwa 10-40 mm, vorzugsweise etwa 20 mm, angeordnet sind.

7. Verpackung nach einem oder mehreren der Ansprüche 1 bis 6, **dadurch gekennzeichnet,** daß die Auflagefläche (13) in den Kontaktbereichen mit dem Transportgut eben oder nach oben hin gewölbt ist.

8. Verpackung nach einem oder mehreren der Ansprüche 1 bis 7, **dadurch gekennzeichnet,** daß der Einsatzkörper (6) unterseitig mit Vorsprüngen (12) versehen ist, über die er sich auf dem Boden des Außenbehälters (1) abstützt.

9. Verpackung nach einem oder mehreren der Ansprüche 1 bis 8, **dadurch gekennzeichnet,** daß der Einsatzkörper (6) eine im Abstand zur Bodenebene des Außenbehälters (1) von etwa 5 - 25 mm, vorzugsweise 15 mm, gelegene Auflagefläche für das Transportgut aufweist.

10. Verpackung nach einem oder mehreren der Ansprüche 1 bis 9, **dadurch gekennzeichnet,** daß der Einsatzkörper (6) im Bereich gegenüberliegender Seitenränder mit Griffausnehmungen, -mulden (10) od. dgl. versehen ist.

11. Verpackung nach einem oder mehreren der Ansprüche 1 bis 9, **dadurch gekennzeichnet,** daß der Einsatzkörper (6) im Bereich gegenüberliegender Seitenränder mit hochstehenden Griffteilen (11) versehen ist.

12. Verpackung nach Anspruch 11, **dadurch gekennzeichnet,** daß die Griffteile (11) Abstandsglieder für eine parallel beabstandete Stapelung von mehreren Einsatzkörpern (6) übereinander in einem Außenbehälter (1) bzw. einem Innenbehälter (3) bilden.

13. Verpackung nach einem oder mehreren der Ansprüche 1 bis 12, **dadurch gekennzeichnet,** daß der Einsatzkörper (6) und der Außenbehälter (1) aus mehrwegefähigem Kunststoff besteht.

14. Verpackung nach einem oder mehreren der Ansprüche 1 bis 13, **dadurch gekennzeichnet,** daß der Innenbehälter (3) aus vernetzter Kunststoffolie, insbesondere aus VPE, besteht.

## Claims

1. Packaging for the carrying and storage of perishable unit goods, particularly foodstuffs such as fresh meat items (4), etc., consisting in a rigid outer container (1) closable on its cover side and in a gas-tightly closable inner container (3) in flexible plastic foil for receiving the goods carried and adapted in its dimensions to the carrying space in the outer container (1), characterized by a rigid flat insert body (6) inside the inner container (3) which can be placed with the interposition of inner container foil on the bottom of the outer container and corresponds at least substantially with the latter with respect to its outline, constitutes for the goods to be carried a bearing surface situated at a distance from the bottom surface of the outer container (1), interrupted by aeration openings or channels (7), and defining an intermediate space (9) between its underside and the bottom region of the inner container (3), which space communicates by means of through openings (8) in the insert body (6) with the upper side of the latter for separating off the discharges from the packaged goods.

2. Packaging according to claim 1, characterized in that the insert body (6) has a grid or grate-like form.

3. Packaging according to either claim 1 or 2, characterized in that the plate of the insert body (6) is designed as a plate (16) profiled on the upper side and underside by recesses or raised portions, and is provided with a plurality of passages (8) which are arranged in the recessed areas.

4. Packaging according to claim 3, characterized in that the insert body (6) is, on the upper side and at least in one direction, grooved, ribbed or corrugated.

5. Packaging according to either claim 3 or 4, characterized in that the plate (16) has a wall thickness which remains substantially constant.

6. Packaging according to one or more of claims 1 to 5, characterized in that the insert body (6) has, for the goods to be carried, discrete bearing surfaces (18) which are arranged in a grid with grid measurement of about 10-40 mm, preferably about 20 mm.

7. Packaging according to one or more of claims 1 to 6, characterized in that the bearing surface (13), in the contact areas with the goods carried , is level or upwardly arched.

8. Packaging according to one or more of claims 1 to 7, characterized in that the insert body (6) is provided on the underside with projections (12) by means of which it is supported on the bottom of the outer container (1).

9. Packaging according to one or more of claims 1 to 8, characterized in that the insert body (6) has a bearing surface for the goods carried situated at a distance from the bottom level of the outer container (1) of about 5 to 25 mm, preferably 15 mm.

10. Packaging according to one or more of claims 1 to 9, characterized in that the insert body (6) is provided, in the region of oppositely-placed side edges, with gripping recesses, cavities (10) or the like.

11. Packaging according to one or more of claims 1 to 9, characterized in that the insert body (6) is provided, in the region of oppositely-placed side edges, with standing out gripping members (11).

12. Packaging according to claim 11, characterized in that the gripping members (11) form spacers for the parallel stacking of several insert bodies (6) one on top of the other in an outer container (1) or an inner container (3).

13. Packaging according to one or more of claims 1 to 12, characterized in that the insert body (6) and the outer container (1) are reusable plastic items.

14. Packaging according to one or more of claims 1 to 13, characterized in that the inner container (3) is in cross-linked plastic foil, particularly vulcanized polyethylene (VPE).

## Revendications

1. Emballage pour le transport et le stockage de marchandises périssables en morceaux, en particulier d'aliments, tels que des morceaux de viande fraîche (4), etc., composé d'un récipient extérieur (1) rigide pouvant être fermé côté couvercle et d'un récipient intérieur (3) en feuille de matière plastique souple, à fermeture étanche aux gaz et dont les dimensions sont adaptées au volume de transport dans le récipient extérieur (1), destiné à recevoir la marchandise à transporter, caractérisé par un corps rapporté (6) rigide et plat prévu à l'intérieur du récipient intérieur (3), qui peut être posé, avec intercalation d'une feuille du récipient intérieur, sur le fond du réservoir extérieur et dont le contour correspond au moins sensiblement audit fond, corps rapporté qui forme pour la marchandise à transporter une surface d'appui placée à une certaine distance de la surface de fond du récipient extérieur (1) et interrompue par des ouvertures d'aération ou des canaux d'aération (7) et qui délimite, entre sa face inférieure et la zone de fond du récipient intérieur (3), un espace intermédiaire (9) qui communique par des ouvertures de passage (8) ménagées dans le corps rapporté (6), avec la face supérieure de celui-ci afin d'isoler les matières évacuées par la marchandise.

2. Emballage suivant la revendication 1, caractérisé en ce que le corps rapporté (6) se présente sous la forme d'une trame ou d'une grille.

3. Emballage suivant la revendication 1 ou 2, caractérisé en ce que la plaque du corps rapporté (6) est conçue sous la forme d'une plaque (16) profilée présentant des creux ou des bosses sur ses faces supérieure et inférieure et est pourvue d'une pluralité de percements (8) prévus dans les zones de creux.

4. Emballage suivant la revendication 3, caractérisé en ce que le corps rapporté (6) est rainuré, nervuré ou ondulé sur sa face supérieure au moins suivant une direction.

5. Emballage suivant la revendication 3 ou 4, caractérisé en ce que la plaque (16) présente une épaisseur de paroi sensiblement uniforme.

6. Emballage suivant l'une ou plusieurs des revendications 1 à 5, caractérisé en ce que le corps rapporté (6) offre à la marchandise des surfaces partielles d'appui discrètes (18), qui sont disposées en une trame de dimension de trame d'environ 10 à 40 mm, de préférence d'environ 20 mm.

7. Emballage suivant l'une ou plusieurs des revendications 1 à 6, caractérisé en ce que la surface d'appui (13) est plate ou bombée vers le haut dans les zones de contact avec la marchandise à transporter.

8. Emballage suivant l'une ou plusieurs des revendications 1 à 7, caractérisé en ce que le corps rapporté (6) est pourvu, sur sa face inférieure, de saillies (12) par l'intermédiaire desquelles il prend appui sur le fond du récipient extérieur (1).

9. Emballage suivant l'une ou plusieurs des revendications 1 à 8, caractérisé en ce que le corps rapporté (6) présente une surface d'appui pour la marchandise à transporter à une distance du plan du fond du récipient extérieur (1) d'environ 5 à 25 mm, de préférence de 15 mm.

10. Emballage suivant l'une ou plusieurs des revendications 1 à 9, caractérisé en ce que le corps rapporté (6) est pourvu d'évidements de préhension, de poignées concaves (10) ou analogues dans la zone de bords latéraux opposés.

11. Emballage suivant l'une ou plusieurs des revendications 1 à 9, caractérisé en ce que le corps rapporté (6) est pourvu d'éléments de préhension (11) verticaux dans la zone de bords latéraux opposes.

12. Emballage suivant la revendication 11, caractérisé en ce que les éléments de préhension (11) forment des éléments d'espacement pour un empilage espacé parallèlement de plusieurs corps rapportés (6) les uns sur les autres dans un récipient extérieur (1) ou dans un récipient intérieur (3).

13. Emballage suivant l'une ou plusieurs des revendications 1 à 12, caractérisé en ce que le corps rapporté (6) et le récipient extérieur (1) sont en matière plastique réutilisable.

14. Emballage suivant l'une ou plusieurs des revendications 1 à 13, caractérisé en ce que le récipient intérieur (3) est en feuille de matière plastique réticulée, en particulier en polyéthylène réticulé.
